# EUROPÄISCHE PATENTSCHRIFT

(11) **EP 1 692 923 B1**
(45) Veröffentlichungstag und Bekanntmachung des Hinweises auf die Patenterteilung: **25.04.2007**
(21) Anmeldenummer: 04820401.0
(22) Anmeldetag: 27.11.2004
(51) Int. Cl.: H05H 7/04

(54) **UNDULATOR UND VERFAHREN ZU DESSEN BETRIEB**
UNDULATOR AND METHOD FOR OPERATION THEREOF
ONDULEUR ET PROCEDE DE FONCTIONNEMENT

(30) Priorität: 12.12.2003 DE 10358225
(43) Veröffentlichungstag der Anmeldung: 23.08.2006
(73) Patentinhaber: Forschungszentrum Karlsruhe GmbH, 76133 Karlsruhe (DE)
(72) Erfinder: ROSSMANITH, Robert, 75045 Walzbachtal (DE); SCHINDLER, Uwe, 28213 Bremen (DE)
(74) Vertreter: Rückert, Friedrich
(86) Internationale Anmeldenummer: PCT/EP2004/013466
(87) Internationale Veröffentlichungsnummer: WO 2005/060322

(56) Entgegenhaltungen:
- MOSER H O ET AL: "Magnetic field of superconductive in-vacuo undulators in comparison with permanent magnet undulators" NUCLEAR INSTRUMENTS & METHODS IN PHYSICS RESEARCH, SECTION A (ACCELERATORS, SPECTROMETERS, DETECTORS AND ASSOCIATED EQUIPMENT) ELSEVIER NETHERLANDS, Bd. 490, Nr. 1-2, 1. September 2002 (2002-09-01), Seiten 403-408, XP002355434 ISSN: 0168-9002
- S. SASAKI: "Design for a superconducting planar helical undulator" WORKSHOP ON SUPERCONDUCTING UNDULATORS & WIGGLERS, [Online] Seiten 1-11, XP002355435 Grenoble, 30 June - 1 July 2003 Gefunden im Internet: URL:http://www.esrf.fr/Accelerators/files/ Conferences/sasaki.pdf> in der Anmeldung erwähnt
- PATENT ABSTRACTS OF JAPAN Bd. 015, Nr. 098 (E-1042), 8. März 1991 (1991-03-08) -& JP 02 306599 A (SUMITOMO ELECTRIC IND LTD), 19. Dezember 1990 (1990-12-19)
- PATENT ABSTRACTS OF JAPAN Bd. 1999, Nr. 02, 26. Februar 1999 (1999-02-26) -& JP 10 302999 A (JAPAN ATOM ENERGY RES INST), 13. November 1998 (1998-11-13) in der Anmeldung erwähnt
- HIDEO KITAMURA: "PRODUCTION OF CIRCULARLY POLARIZED SYNCHROTRON RADIATION" SYNCHROTRON RADIATION NEWS, GORDON AND BREACH SCIENCE PUBLISHERS, READING, GB, Bd. 5, Nr. 1, 1992, Seiten 14-20, XP000568274 ISSN: 0894-0886

## Beschreibung

Die Erfindung betrifft Undulatoren, die als Quelle für elektromagnetische Strahlung - im Folgenden auch als *Licht* bezeichnet - dienen, die aus einem Teilchenstrom (z. B. aus Elektronen), der den Undulator durchläuft, erzeugt wird, sowie ein Verfahren zum Betrieb eines Undulators. Undulatoren werden insbesondere für die Erzeugung von Röntgenstrahlen in Synchrotronstrahlungsquellen eingesetzt.

Es gibt weltweit zahlreiche Versuche, Undulatoren aus Permanentmagneten so aufzubauen, dass durch mechanische Bewegungen die Polarisationsrichtung des emittierten Lichts verändert werden kann. Eine Übersicht der Techniken kann H. Onuki und P. Elleaume, *Undulators, Wigglers and their Applications,* Kap. 6, *Polarizing undulators and wigglers,* Taylor and Francis, 2003, entnommen werden. Gemäß dem dort beschriebenen Stand der Technik sind zwei Arten bekannt, die Polarisationsrichtung zu verändern:
- durch mechanisches Verschieben der Permanentmagnete oder
- durch Aufteilen des Undulators und Manipulation des Strahls zwischen den Undulator-Teilen.

Die erste Lösung führt, um die Beweglichkeit der Magnete unter den starken, dort auftretenden Kräften zu ermöglichen, zu aufwändigen mechanischen Konstruktionen. Beispielsweise setzt das Berliner Elektron-Synchrotron BESSY Permanentmagnet-Undulatoren mit mechanisch veränderbarer Polarisationsrichtung ein. Eine Variante dieser Technik ist in der JP 103 02 999 A offenbart. Die zweite Lösung ist im normalen Betrieb nur äußerst bedingt anwendbar, z. B. bei niedrigen Strahlenergien, und daher ohne praktische Bedeutung.

Unmittelbar nach der Offenlegung der supraleitenden planaren Undulatoren in R. Rossmanith und H. O. Moser, *Study of a Superconductive in-vacuo Undulator for Storage Rings with an Electrical Tunability between K = 0 and K = 2, Proc. European Accelerator Conference,* 2000, Wien, begannen Spekulationen, ob es nicht möglich sei, supraleitende Undulatoren mit helischer Polarisation zu wickeln. Die erste technische Notiz stammt von R. P. Walker, damals Direktor von *Elettra,* Triest, *New Concept for a Planar Superconducting Helical Undulator,* 18. Oktober 2000. Eine weitere Ideenskizze für helischen Undulator stammt von R. Pitthahn und J. Sheppard, *SLAC, Use of a Microundulator to Study Positron Production,* 5. Februar 2002.

Eine weitere Zusammenfassung findet sich im Vortrag von Shigemi Sasaki, Argonne, *Design for a superconducting planar helical undulator*, ESRF, Juni 2003, in dem der Autor die Idee, das Konzept der supraleitenden planaren Undulatoren auf helische Undulatoren auszudehnen, befürwortet, es aber offen sei, wie man die Polarisationsrichtung verändern könnte.

Der Autor beschreibt einen schiefen, planaren Undulator aber nicht die Kombination von zwei Teil-Undulatoren.

Ein zwei-Teil-Undulator, wobei jeder Teil-Undulator eine supraleitende Spule umfaßt, ist in der JP 02 306 599 A offenbart.

Ausgehend davon ist es die Aufgabe der Erfindung, einen Undulator sowie ein Verfahren zum Betrieb eines Undulators anzugeben, die die vorher genannten Nachteile und Einschränkungen nicht aufweisen. Insbesondere soll ein supraleitender Undulator angegeben werden, der die Einstellung und Änderung der Polarisationsrichtung der Synchrotronstrahlung ohne mechanische Bewegung erlaubt. Damit soll beispielsweise die Polarisationsrichtung der Synchrotronstrahlung von linear auf zirkular umgeschaltet oder die Helizitätsrichtung geändert werden können, wobei die Helizität die Drehrichtung des elektrischen Feldes beschreibt.

Gelöst wird diese Aufgabe durch die Merkmale des Patentanspruchs 1 und die Verfahrensschritte des Patentanspruchs 6.
Die Unteransprüche beschreiben vorteilhafte Ausgestaltungen der Erfindung.

Die der Erfindung zu Grunde liegende Idee besteht darin, die Polarisationsrichtung der emittierten Synchrotronstrahlung dadurch zu schalten, dass die Leiteranordnung eines supraleitenden Undulators so gestaltet ist, dass die Polarisationsrichtung durch Änderung der Stromrichtung in der supraleitenden Leiteranordnung ohne mechanische Bewegungen eingestellt bzw. verändert werden kann. Mit diesen Vorkehrungen lässt sich die Polarisationsrichtung der emittierten Strahlung insbesondere von linear auf zyklisch umschalten bzw. die Helizität verändern.

Der prinzipielle Aufbau eines erfindungsgemäßen Undulators wird an Hand von **Fig. 1** erläutert. Die Funktionsweise eines erfindungsgemäßen Undulators mit variabler Polarisationsrichtung basiert auf der Anbringung von zwei verschiedenen Leiteranordnungen (Wicklungen) aus supraleitendem Material, die unabhängig voneinander mit Strom versorgt werden können.

Ein erfindungsgemäßer Undulator besteht demnach aus zwei supraleitenden Teil-Undulatoren, und zwar
a) aus einem ersten Teil-Undulator, durch dessen supraleitendes Material hoher Stromtragfähigkeit der Strom I₁ fließt und der in Bezug auf seinen Abstand vom Elektronenstrahl **E** auch als innerer Undulator bezeichnet wird, und
b) aus einem zweiten Teil-Undulator, durch dessen supraleitendes Material hoher Stromtragfähigkeit der Strom I₂ fließt und der im Vergleich zum ersten Teil-Undulator einen größeren Abstand vom Elektronenstrahl **E** aufweist und daher auch als äußerer Undulator bezeichnet wird,
wobei sich die beiden Ströme I₁ und I₂ unabhängig voneinander einstellen lassen.

Wie aus der **Fig. 1** entnommen werden kann, besitzt der zweite Teil-Undulator eine Leiteranordnung im Wesentlichen in x-Richtung und erzeugt gemäß dem Stand der Technik ein Undulatorfeld, das im Wesentlichen in z-Richtung orientiert ist. Ein Teilchenstrom (Elektronenstrahl), der in y-Richtung durch den diesen Undulator gehen würde, würde linear polarisiertes Licht erzeugen.

Die Leiteranordnung des ersten Teil-Undulators ist derart gestaltet, dass dessen Leiter einen Winkel im Wertebereich zwischen 15° und 75°, bevorzugt zwischen 30° und 60°, besonders bevorzugt ca. 30°, ca. 45° oder ca. 60°, sowohl zu den Leitern des zweiten Teil-Undulators, die in x-Richtung angeordnet sind, als auch zur Richtung des Elektronenstrahls, der in y-Richtung angeordnet ist, annehmen. Das heißt, die Leiter des ersten Teil-Undulators nehmen einen bestimmten Winkel relativ zu der durch den zweiten Teil-Undulator und dessen Undulatorfeld aufgespannten x-z-Ebene an. Dadurch wird im ersten Teil-Undulator ein Undulatorfeld erzeugt, das - ebenso wie im zweiten Teil-Undulator - eine Komponente in z-Richtung, aber darüber hinaus auch eine von Null verschiedene Komponente in x-Richtung aufweist. In Folge dieser erfindungsgemäßen Leiteranordnung ist die damit erzeugte Strahlung zirkular polarisiert und weist eine bestimmte Helizität auf.

Ein erfindungsgemäßer supraleitender Undulators wird wie folgt betrieben: Zunächst wird ein erster Strom mit einem Wert I₁ eingeschaltet, der durch den Supraleiter des ersten (inneren) Teil-Undulators fließt, wodurch zirkular polarisiertes Licht einer bestimmten Richtung erzeugt wird. Im Allgemeinen stimmt diese Richtung jedoch nicht mit der gewünschten Helizität für die zirkulare Strahlung überein. Um eine Übereinstimmung zu erzielen, wird ein zweiter Strom mit einem Wert I₂ eingeschaltet, der durch den Supraleiter des zweiten (äußeren) Teil-Undulators fließt, wobei der Wert I₂ so gewählt wird, dass dieser das Undulatorfeld in z-Richtung teilweise kompensiert, so dass man schließlich die gewünschte Helizität der zirkularen Strahlung erhält.

Im Falle, dass die Werte I₁ und I₂ der beiden Ströme so gewählt werden, dass sich die z-Komponenten der beiden Teil-Undulatoren gerade kompensieren, bleibt ein Undulator mit einem Feld in x-Richtung übrig. Bei weiterer Erhöhung des Wertes von I₁ wird eine Strahlung mit entgegen gesetzter Helizität aus dem Undulator emittiert.

Die vorliegende Erfindung erlaubt daher, die Helizität der emittierten Synchrotronstrahlung auf einen beliebigen, gewünschten Wert einzustellen, ohne dass hierfür mechanische Bewegungen nötig sind. Damit lässt sich also Licht mit beiden Drehrichtungen, elliptisch polarisiertes Licht und linear polarisiertes Licht erzeugen und dies bei gleichzeitiger wesentlicher Vereinfachung des Aufwands für Undulatoren mit variabler Polarisationsrichtung.

Die Erfindung wird im Folgenden an Hand eines Ausführungsbeispiels mit Hilfe der Abbildungen näher erläutert. Es zeigen:
- **Fig. 1:**: prinzipielle Anordnung eines erfindungsgemäßen Undulators,
- **Fig. 2**: Schnitte durch einen erfindungsgemäßen Undulator.

Für die WERA Beamline der Synchrotronstrahlungsquelle ANKA, Karlsruhe, wird ein erfindungsgemäßer Undulator mit folgenden Dimensionen aufgebaut:

| | |
|---|---|
| Gap, d.h. freie Öffnung für den eingebrachten Elektronenstrahl | 17 mm |
| Winkel der helischen Wicklung | 45° |
| Periode | 50 mm |
| Anzahl der Perioden | 40 |
| Gesamtlänge | 2 m |

**Fig. 2** zeigt zwei Schnitte durch einen Ausschnitt dieses Undulators, wobei jeweils 12 der 40 Perioden abgebildet sind.
Er besteht aus den beiden Teil-Undulatoren **3** und **4,** die im Folgenden als planarer Undulator **3,** der ein Undulatorfeld in z-Richtung erzeugt, bzw. als helischer Undulator **4,** der ein Undulatorfeld erzeugt, das Komponenten sowohl in z-Richtung als auch in x-Richtung aufweist, bezeichnet werden. Der helische Undulator **4** nimmt hierbei einen Winkel von 45° bezogen auf den planaren Undulator **3** ein.

Der Undulator selbst besteht insgesamt aus einem Eisenkörper **1**, der mit magnetisch inaktivem Material **2** umgeben ist, in das die supraleitenden Wicklungen des planaren Teil-Undulators **3** und des helischen Teil-Undulators **4** eingebracht sind.

Beim Betrieb des erfindungsgemäßen helischen und den planaren Teil-Undulators ergeben sich die folgenden Undulatorfelder. Hierbei bezeichnen B_{z} und Bₓ die Beträge der Undulatorfelder in z- bzw. x-Richtung. Die Periodenlänge beträgt 50 mm.

| Anordnung | helisch, eine Richtung | helisch, andere Richtung | planar vertikal | planar horizontal |
|---|---|---|---|---|
| Stromstärke, helischer Teil | 350 A | 350 A | 0 A | 350 A |
| Stromstärke, planarer Teil | -145 A | -980 A | -250 A | -400 A |
| Phase zwischen B_{z} und Bₓ | 90° | -88,56° | - | - |
| B_{z,max}/Tesla | 0.285467 | 0.283389 | 0.284269 | - |
| B_{x,max}/Tesla | 0.283069 | 0.283069 | - | 0.283069 |

## Patentansprüche

1. Undulator zur Erzeugung von Synchrotronstrahlung aus einem in diesen eingebrachten Teilchenstrom, umfassend mindestens zwei Teil-Undulatoren (3, 4), wobei jeder Teil-Undulator (3, 4) ein supraleitendes Material umfasst, das bei der Beaufschlagung mit einem Strom ein Undulatorfeld erzeugt, **dadurch gekennzeichnet, dass** jedes Undulatorfeld senkrecht zur Richtung des Stroms angeordnet ist, und das supraleitende Material in den einzelnen Teil-Undulatoren (3, 4) derart angeordnet ist, dass die von den Teil-Undulatoren (3, 4) erzeugten Undulatorfelder nicht parallel zueinander stehen.

2. Undulator nach Anspruch 1, **dadurch gekennzeichnet, dass** Mittel vorhanden sind, mit denen die Beträge der Ströme, die das supraleitende Material in den einzelnen Teil-Undulatoren beaufschlagen, unabhängig voneinander eingestellt werden können, wodurch das resultierende Undulatorfeld, das sich aus der Überlagerung der von den Teil-Undulatoren erzeugten Undulatorfelder ergibt, die Polarisationsrichtung der Synchrotronstrahlung festlegt.

3. Undulator nach Anspruch 1 oder 2, **dadurch gekennzeichnet, dass** ein erster Teil-Undulator so angeordnet ist, dass dessen erstes Undulatorfeld im Wesentlichen senkrecht zur Richtung des Teilchenstroms steht, und ein zweiter Teil-Undulator so angeordnet ist, dass dessen zweites Undulatorfeld eine von Null verschiedene Komponente sowohl in Richtung des ersten Undulatorfelds als auch in diejenige Richtung, die im Wesentlichen senkrecht zur Richtung des ersten Undulatorfelds und im Wesentlichen senkrecht zur Richtung des Teilchenstroms steht, aufweist.

4. Undulator nach einem der Ansprüche 1 bis 3, **dadurch gekennzeichnet, dass** der erste und der zweite Teil-Undulator einen Winkel mit einem Wert ausgewählt aus dem Bereich zwischen 15° und 75° zueinander einnehmen.

5. Undulator nach Anspruch 4, **dadurch gekennzeichnet, dass** als Winkel ein Wert zwischen 30° und 60° ausgewählt wird.

6. Verfahren zum Betrieb eines Undulators zur Erzeugung von Synchrotronstrahlung aus einem in diesen eingebrachten Teilchenstrom, mit den Schritten
- Beaufschlagen einer ersten Anordnung aus supraleitendem Material eines ersten Teil-Undulators mit einem ersten Strom, wodurch ein erstes Undulatorfeld erzeugt wird,
- Beaufschlagen einer zweiten Anordnung aus supraleitendem Material eines zweiten Teil-Undulators mit einem zweiten Strom, wodurch ein zweites Undulatorfeld erzeugt wird, **dadurch gekennzeichnet, dass** das erste Undulatorfeld senkrecht zur Richtung des ersten Stroms steht, das zweite Undulatorfeld senkrecht zur Richtung des zweiten Stroms, jedoch nicht parallel zur Richtung des ersten Undulatorfelds steht,
und die Beträge des ersten und zweiten Stroms so gewählt werden, dass das resultierende Undulatorfeld, das sich durch Überlagerung aus dem ersten und zweiten Undulatorfeld ergibt, die Polarisationsrichtung der Synchrotronstrahlung festlegt.

7. Verfahren zur Erzeugung von Synchrotronstrahlung nach Anspruch 6, **dadurch gekennzeichnet, dass** die Beträge der Ströme durch die supraleitenden Materialien beider Teil-Undulatoren so gewählt werden, dass sich die Komponenten der beiden Undulatorfelder in Richtung des ersten Undulatorfelds kompensieren, wodurch ein resultierendes Undulatorfeld erzeugt wird, das senkrecht sowohl zur Richtung des ersten Undulatorfelds als auch zur Richtung des Teilchenstroms steht.

## Claims

1. Undulator for generating synchrotron radiation from a particle flow introduced into said undulator, which includes at least two partial undulators (3, 4), each partial undulator (3, 4) including a superconductive material, which generates an undulator field when acted-upon with a current, **characterised in that** each undulator field is disposed perpendicular to the direction of the current, and the superconductive material in the individual partial undulators (3, 4) is disposed in such a manner that the undulator fields, generated by the partial undulators (3, 4), are not parallel to each other.

2. Undulator according to claim 1, **characterised in that** means are provided with which the amounts of the currents, which act upon the superconductive material in the individual partial undulators, can be set independently from one another, whereby the resulting undulator field, which is produced from the superimposition of the undulator fields generated by the partial undulators, determines the polarisation direction of the synchrotron radiation.

3. Undulator according to claim 1 or 2, **characterised in that** a first partial undulator is disposed so that the first undulator field thereof is substantially perpendicular to the direction of the particle flow, and a second partial undulator is disposed so that the second undulator field thereof has a component differing from zero, both in the direction of the first undulator field and **in that** direction which is substantially perpendicular to the direction of the first undulator field and substantially perpendicular to the direction of the particle flow.

4. Undulator according to one of claims 1 to 3, **characterised in that** the first and second partial undulators assume an angle relative to each other with a value selected from the range of between 15° and 75°.

5. Undulator according to claim 4, **characterised in that** a value between 30° and 60° is selected as the angle.

6. Method of operating an undulator to generate synchrotron radiation from a particle flow introduced into said undulator, such method having the following steps:
- acting upon a first arrangement, formed from superconductive material of a first partial undulatory, with a first current, whereby a first undulator field is generated,
- acting upon a second arrangement, formed from superconductive material of a second partial undulatory, with a second current, whereby a second undulator field is generated,
**characterised in that** the first undulator field is perpendicular to the direction of the first current, the second undulator field is perpendicular to the direction of the second current but not parallel to the direction of the first undulator field, and the amounts of the first and second currents are selected so that the resulting undulator field, which is produced by superimposition of the first and second undulator fields, determines the polarisation direction of the synchrotron radiation.

7. Method of generating synchrotron radiation according to claim 6, **characterised in that** the amounts of the currents through the superconductive materials of both partial undulators are selected so that the components of the two undulator fields are compensated-for in the direction of the first undulator field, whereby a resulting undulator field is generated which is perpendicular both to the direction of the first undulator field and to the direction of the particle flow.

## Revendications

1. Onduleur pour la production d'un rayonnement synchrotron à partir d'un courant corpusculaire introduit dans celui-ci, comprenant au moins deux onduleurs partiels (3, 4), dont chaque onduleur partiel (3, 4) comprend un matériau supraconducteur qui émet un champ d'onduleur lorsqu'il est alimenté par un courant,
**caractérisé en ce que**
chaque champ d'onduleur est disposé perpendiculairement au sens du courant et le matériau supraconducteur dans les différents onduleurs partiels (3, 4) est disposé de telle sorte que les champs d'onduleur produits par les onduleurs partiels (3, 4) ne se trouvent pas parallèles l'un à l'autre.

2. Onduleur selon la revendication 1,
**caractérisé par**
des moyens pour régler les quantités des courants qui alimentent le matériau supraconducteur dans les différents onduleurs partiels indépendamment l'une de l'autre, en conséquence de quoi le champ d'onduleur en résultant qui découle de la superposition des champs d'onduleur produits par les onduleurs partiels détermine la direction de polarisation du rayonnement synchrotron.

3. Onduleur selon la revendication 1 ou 2,
**caractérisé en ce qu'**
on dispose un premier onduleur partiel de telle sorte que son premier champ d'onduleur est essentiellement perpendiculaire au sens du courant corpusculaire, et un second onduleur partiel de telle sorte que son second champ d'onduleur présente une composante différente de zéro aussi bien dans la direction du premier champ d'onduleur, que dans la direction qui essentiellement perpendiculaire à la direction du premier champ d'onduleur est aussi essentiellement perpendiculaire à la direction du courant corpusculaire.

4. Onduleur selon l'une quelconque des revendications 1 à 3,
**caractérisé en ce que**
le premier et le second onduleurs partiels font entre eux un angle sélectionné dans la plage entre 15° et 75°.

5. Onduleur selon la revendication 4,
**caractérisé en ce que**
l'angle est choisi entre 30° et 60°.

6. Procédé de fonctionnement d'un onduleur pour la production d'un rayonnement synchrotron à partir d'un courant corpusculaire introduit dans celui-ci, comprenant les étapes consistant à :
- alimenter un premier dispositif en matériau supraconducteur d'un premier onduleur partiel avec un premier courant, ce qui produit un premier champ d'onduleur,
- alimenter un second dispositif en matériau supraconducteur d'un second onduleur partiel avec un second courant, ce qui produit un second champ d'onduleur,
**caractérisé en ce que**
le premier champ d'onduleur est perpendiculaire à la direction du premier courant, le second champ d'onduleur est perpendiculaire à la direction du second courant, mais non parallèle à la direction du premier champ d'onduleur, et
on choisit les quantités du premier et du second courants de telle sorte que le champ d'onduleur en résultant qui découle de la superposition du premier et du second champ d'onduleur, détermine la direction de polarisation du rayonnement synchrotron.

7. Procédé de production de rayonnement synchrotron selon la revendication 6,
**caractérisé en ce qu'**
on choisit les quantités des courants traversant les matériaux supraconducteurs des deux onduleurs partiels de telle sorte que les composantes des deux champs d'onduleur se compensent dans la direction du premier champ d'onduleur, ce qui produit un champ d'onduleur en résultant perpendiculaire aussi bien à la direction du premier champ d'onduleur qu'à la direction du courant corpusculaire.
